# EUROPÄISCHE PATENTSCHRIFT

(11) **EP 3 243 197 B1**
(45) Veröffentlichungstag und Bekanntmachung des Hinweises auf die Patenterteilung: **19.03.2025**
(21) Anmeldenummer: 16700182.5
(22) Anmeldetag: 08.01.2016
(51) Int. Cl.: G08G 1/133, B61L 15/00

(54) **VERFAHREN ZUR ANZEIGE EINER INFORMATION FÜR FAHRGÄSTE IM BODENBEREICH EINES FAHRZEUGES ZUM ZWECK DER PERSONENFÖRDERUNG**
METHOD FOR DISPLAYING INFORMATION FOR PASSENGERS IN THE FLOOR REGION OF A VEHICLE FOR TRANSPORTING PEOPLE
PROCÉDÉ D'AFFICHAGE D'UNE INFORMATION POUR DES PASSAGERS AU NIVEAU DU PLANCHER D'UN VÉHICULE AUX FINS DE TRANSPORT DE PERSONNES

(30) Priorität: 08.01.2015 DE 102015200160
(43) Veröffentlichungstag der Anmeldung: 15.11.2017
(73) Patentinhaber: ALSTOM Holdings, 93400 Saint-Ouen-sur-Seine (FR)
(72) Erfinder: NITSCHE, Gerhart Lukas, 1230 Wien (AT); MONARTH, Andreas, 1090 Wien (AT)
(74) Vertreter: Patentanwälte Bressel und Partner mbB
(86) Internationale Anmeldenummer: PCT/EP2016/050248
(87) Internationale Veröffentlichungsnummer: WO 2016/110558

(56) Entgegenhaltungen:
- EP-A1- 2 281 730
- EP-A1- 2 319 743
- EP-A1- 2 572 956
- EP-A2- 0 261 811
- DE-A1- 102009 009 187
- JONATHAN FINCHER: "Philips developing LED-embedded carpets to replace public signs", 3 December 2013 (2013-12-03), pages 1 - 2, Retrieved from the Internet <URL:https://newatlas.com/philips-led-carpet/29865/> [retrieved on 20181220]

## Beschreibung

Die vorliegende Erfindung betrifft ein Verfahren zur Anzeige einer Fahrgastinformation in einem Fahrzeug sowie ein Fahrzeug, das für ein solches Verfahren speziell eingerichtet ist.

Informationen für Fahrgäste in öffentlichen Verkehrsmitteln werden bisher meist durch akustische Informationen bereitgestellt, insbesondere durch vorgefertigte Ansagen, beispielsweise einer nächsten Station und von Umsteigemöglichkeiten.

Alternativ werden Fahrgastinformationen häufig auf Überkopfanzeigen dargestellt, insbesondere mit Schriftbändern oder Monitoren.

Bei den bisherigen Lösungen werden Fahrgastinformationen nicht immer dort dargestellt, wo es notwendig und wichtig ist.

EP 2 572 956 A1 offenbart ein fahrzeuginternes Informationssystem, das Fahrgäste in einem Fahrzeug mit Führungsinformationen benachrichtigt, umfassend eine Anzeigeeingabeeinheit mit einer Anzeigeeinheit, die die Führungsinformationen anzeigt, und eine Eingabeeinheit, die die Anzeigeeinheit abdeckt und Berührungsvorgänge durch die Passagiere erfasst, welche als eine Informationsinformation für die Eingabe ausgegeben werden, und eine Informationssteuereinheit, die die Führungsinformation an die Anzeigeeinheit entsprechend den Fahrzuständen des Fahrzeugs umschaltet und ausgibt, und die Führungsinformation in eine erste Information einteilt, die den Fahrgästen gemäß Eingabeinformationsinformationen bereitzustellen ist, und zweite Informationen, die den Fahrgästen gemäß den Fahrzuständen des Fahrzeugs bereitzustellen sind, um die erste Information gemäß der eingegebenen Betriebsinformation an die Anzeigeeinheit auszugeben. Die Anzeigeeinheit ist den Türbereichen des Fahrzeugs angeordnet.

Jonathan Fincher beschreibt in einem Artikel mit dem Titel "Philips developing LED-embedded carpets to replace public signs" vom 3. Dezember 2013 (https: //newatlas.com/philipsled-teppich/29865/) einen Teppich mit eingebauten LED, die zur Anzeige verschiedenster Informationen ansteuerbar sind.

EP 2 319 743 A1 offenbart ein Dienstsystem zur Informationsausgabe, das auf einen Personenzug angewendet ist und ein Bild anzeigt, um Informationen an Fahrgäste auszugeben. Das System umfasst: eine zuginterne Informationsanzeigevorrichtung, die mehrere Fenster des Personenzugs zu einer Gruppe zusammenfasst und die zu einer Gruppe zusammengefassten Fenster als eine Anzeigefläche verwendet, sowie einen Informationsanzeigevorrichtung ausgibt.

EP 2 281 730 A1 stellt ein Zug-Informationsdienstsystem und eine Passagierzug-Informationsanzeigevorrichtung bereit, mit denen sowohl ein Landschaftsansichtseffekt als auch ein Informationseffekt erzielt werden können und landschaftsbezogene Information zum geeigneten Zeitpunkt dargestellt werden kann. Als Anzeigevorrichtung wird ein Anzeigeflächenteil eine Fensterscheibe des Zuges oder eine periphere Fläche der Fensterscheibe verwendet.

Eine Aufgabe der Erfindung besteht darin, Informationen für Fahrgäste örtlich gezielt darzustellen. Damit soll auch ermöglicht werden, einen Fahrgastfluss besser zu steuern, insbesondere beim Einstieg und Ausstieg von Fahrgästen.

Gelöst wird die Aufgabe mit einem Verfahren nach Anspruch 1 und einem Schienenfahrzeug nach Anspruch 5. Bevorzugte und vorteilhafte Ausgestaltungen sind in den abhängigen Ansprüchen angegeben.

Angegeben wird ein Verfahren zur Anzeige einer Information für Fahrgäste auf dem Boden eines Fahrzeugs, aufweisend das Anzeigen der Information mit einer Bildanzeigeeinrichtung, die im Boden des Fahrzeugs angeordnet ist.

Ein Fahrzeug ist ein Fahrzeug zur Personenbeförderung, insbesondere ein Fahrzeug des öffentlichen Verkehrs bzw. ein öffentliches Verkehrsmittel. Anders ausgedrückt ist das Fahrzeug ein Fahrzeug zur öffentlichen Personenbeförderung. Ein bevorzugtes Fahrzeug ist ein Bus oder ein Schienenfahrzeug, von denen spezielle später noch genannt sind. Vorzugsweise ist die Information eine Information zur Steuerung des Fahrgastflusses.

Insofern kann das Verfahren auch als Verfahren zur Steuerung des Fahrgastflusses oder der Fahrgastbewegung bezeichnet werden. Die Steuerung des Fahrgastflusses findet insbesondere beim Einstieg und Ausstieg von Fahrgästen an einer Haltestelle statt.

Die Bildanzeigeeinrichtung ist vorzugsweise im Boden eines Einstiegsbereiches des Fahrzeugs angeordnet. Der Boden des Einstiegsbereichs eignet sich besonders gut zur Darstellung von Informationen, insbesondere zur Steuerung des Fahrgastflusses, da an diesem Ort beim Einstieg und Ausstieg aufgesucht wird und einen Konzentrationspunkt für Fahrgäste bildet. Die Erfahrung zeigt, dass sich auch während der Fahrt Fahrgäste bevorzugt im Einstiegsbereich aufhalten, sofern sie nicht einen Sitzplatz eingenommen haben.

Die Information kann insbesondere in Form von Symbolen, Bildern, Piktogrammen, Grafiken, Text, oder einer beliebigen Kombination von zwei oder mehreren davon angezeigt werden. Die Information kann statisch oder bewegt dargestellt werden.

Mit dem Verfahren können in den allgemeinen oder in speziellen Ausführungsformen, die nachfolgend noch erläutert werden, insbesondere einer oder mehrere der folgenden Vorteile erzielt werden:
- Erzielung eines strukturierten Passagierflusses,
- die Nutzung von weniger frequentierten Einstiegen wird leicht visualisiert,
- kürzere Wartezeiten beim Ein- und Aussteigen durch optische Anzeigen, woraus sich kürzere Stillstandszeiten am Bahnsteig in der Station ergeben,
- Leitsystem für Fahrgäste am Bahnsteig gleich beim Aussteigen aus dem Fahrzeug,
- Umsteigeinformationen (z.B. Richtung) dort, wo sie notwendig ist - am Ausstieg,
- Warnung und Beleuchtung des Einstiegsspaltes durch die Anzeigeeinrichtung,
- die Aufmerksamkeit wird dorthin gelenkt, wohin der Passagier seinen Fuß setzt,
- mögliche Werbefläche, die Zusatzeinnahmen für den Betreiber bietet,
- Designmöglichkeiten durch farbliche und wechselnde Bodengestaltung,
- das verwendete Anzeigesystem ist passend zu einer Vielzahl Fahrzeugsysteme,
- eine leichte Anpassung angezeigter Inhalte ist möglich,
- im Vergleich zu bisherigen Informationssystemen wird bei der vorliegenden Erfindung Information dort zur Verfügung gestellt, wo sie besonders gut sichtbar für ein- oder aussteigende Fahrgäste ist, nämlich im Einstiegsbereich, der für aussteigende Fahrgäste ein Ausstiegsbereich ist.
- Mit der vorliegenden Erfindung wird insbesondere eine Möglichkeit für den schnellen Fahrgastwechsel geschaffen, was zu kürzeren Standzeiten des Fahrzeugs in Haltestellen führt.

Ein Einstiegsbereich eines Fahrzeugs ist auf der Innenseite des Fahrzeugs angeordnet. Ein Einstiegsbereich ist hinter einer Tür des Fahrzeugs angeordnet. Je nach Betrachtungsweise kann der Einstiegsbereich auch als Ausstiegsbereich oder Ein- und Ausstiegsbereich bezeichnet werden.

Eine Anordnung der Bildanzeigeeinrichtung im Boden bedeutet insbesondere, dass ein Teil der Bodenfläche von der Bildanzeigeeinrichtung eingenommen wird. Bei Anordnung im Boden eines Einstiegsbereiches wird insbesondere ein überwiegender Teil dieses Bodens von der Bildanzeigeeinrichtung eingenommen. Die Angabe, dass zumindest ein Teil der Bodenfläche des Einstiegsbereiches von der Bildanzeigeeinrichtung eingenommen wird, schließt den Fall ein, dass die gesamte Bodenfläche des Einstiegsbereiches von der Bildanzeigeeinrichtung eingenommen wird, was beispielsweise durch entsprechende Ausgestaltung des Einstiegsbereiches, beispielsweise bei einem rechteckigen Einstiegsbereich, möglich ist.

Die Bildanzeigeeinrichtung ist zur Anzeige veränderlicher Informationen, insbesondere von Bildern und/oder Zeichen, eingerichtet. Die Bildanzeigeeinrichtung ist eine elektrisch angesteuerte Bildanzeigeeinrichtung. Die Anzeigeeinrichtung wird auch als Display bezeichnet oder als elektronische Bildanzeigeeinrichtung oder elektronisches Display. Die Bildanzeigeeinrichtung bzw. das Display kann folgende Komponenten aufweisen: eine Bilddarstellungsmatrix sowie elektronische Versorgungs- und/oder Steuerungskomponenten, wie beispielsweise einen Controller, der zur Signalverarbeitung eingerichtet ist, einen Inverter, der eine Hintergrundhelligkeit steuert, ein Netzteil, das alle anderen Komponenten mit Spannung versorgt. Ferner kann die Bildanzeigeeinrichtung ein Gehäuse aufweisen.

Generell schließt die Erfindung ein, dass mehrere Bildanzeigeeinrichtungen vorhanden sind, die im Boden verschiedener Bereiche des Fahrzeugs angeordnet sind, wobei vorzugsweise in Einstiegsbereichen Bildanzeigeeinrichtungen vorgesehen sind.

Die Information für Fahrgäste ist insbesondere ausgewählt aus einer Einstiegsinformation, einer Ausstiegsinformation, einer Umstiegsinformation, einer Linienverlaufsinformation, einer Information über eine Störung, eine Information über die Belegung des Fahrzeugs mit Fahrgästen, einer Warninformation, einer Notinformation, einer Lichtinformation und/oder Werbeinformation.

Die genannten Informationen können zeitgleich oder in zeitlicher Abfolge dargestellt werden. Beispielsweise können Einsteigeinformationen oder Umsteigeinformationen nur dann angezeigt werden, wenn das Fahrzeug im Haltezustand ist, sich also an einer Haltestelle befindet und Fahrgäste ein- und aussteigen. Informationen über eine Störung oder Notinformationen werden selbstverständlich nur dann angezeigt, wenn ein entsprechender Störungsfall oder Notfall vorliegt. Eine Werbeinformation wird vorzugsweise dann dargestellt, wenn die Bildanzeigeeinrichtung nicht aktuell zur Anzeige anderer Informationen gebraucht wird.

Nachfolgend wird auf die einzelnen Informationstypen näher eingegangen.

Die Einstiegs-, Ausstiegs oder Umstiegsinformation kann verschiedener Gestalt und Form sein, wie nachfolgend an speziellen Ausführungsformen erläutert. Die Ausführungsformen können beliebig miteinander kombiniert werden.

In einer Ausführungsform weist die Einstiegs-, Ausstiegs oder Umstiegsinformation eine Richtungsanzeige zur Leitung einsteigender, aussteigender oder umsteigender Fahrgäste auf. Eine Richtungsanzeige kann beispielsweis in Form eines oder mehrerer Pfeile oder Linien ausgestaltet sein, die Fahrgästen die Richtung aufzeigen, in die sie zum Einstieg, Ausstieg oder Umstieg gehen müssen. Die Richtungsanzeige führt bei einer Einsteige- oder Umsteigeinformation zu dem betreffenden Fahrzeug, insbesondere zu einer oder mehreren Türen des Fahrzeugs. Bei der oben genannten Variante einer Linie wird auch eine unterbrochene Linie, beispielsweise eine gestrichelte oder gepunktete Linie, als Linie angesehen. Eine Linie kann als Richtungsanzeige dienen, da beispielsweise beim Umsteigen ein Fahrgast von einem Fahrzeug kommend in ein anderes Fahrzeug umsteigt und damit die Bewegungsrichtung entlang der Linie klar ist.

In einer Ausführungsform weist die Einstiegs-, Ausstiegs oder Umstiegsinformation eine bewegte Anzeige von Informationen zur Leitung einsteigender, aussteigender oder umsteigender Fahrgäste auf. Insbesondere können bewegte Symbole, Bilder Piktogramme, Grafiken, Text, oder einer beliebige Kombination von zwei oder mehreren davon, angezeigt werden.

In einer Ausführungsform weist die Einstiegs-, Ausstiegs oder Umstiegsinformation eine Liniennummer des betreffenden Fahrzeugs und/oder ein Fahrtziel auf.

In noch einer Ausführungsform weist die Einstiegs-, Ausstiegs oder Umstiegsinformation eine Information über die Ankunftszeit oder Abfahrtszeit des betreffenden Fahrzeugs auf.

In einer Ausführungsform umfasst die Einstiegs-, Ausstiegs oder Umstiegsinformation eine Information über den voraussichtlichen zukünftigen Aufenthaltsort des Fahrzeugs.

Möglich ist auch eine sogenannte Negativ-Anzeige, die eine Information darüber gibt, dass ein Einstieg oder ein Umstieg nicht möglich ist, beispielsweise, dass das betreffende Fahrzeug ausfällt.

Es erfolgt in dem Verfahren vorzugsweise die Anzeige von zeitlich begrenzten Einstiegs-, Ausstiegs oder Umstiegsinformationen. In einer Ausführungsform erfolgt die Anzeige eines Signals, welches eine Information angibt, ab wann oder bis wann die Einstiegs-, Ausstiegs oder Umstiegsinformation gültig ist. Beispielsweise kann eine Information über einen Zeitraum angegeben werden, wie lange die Information noch gültig ist oder ab wann die Information gültig ist. Insbesondere kann eine Information über das Eintreffen, den Halt oder die Abfahrt des Fahrzeugs dargestellt werden, beispielsweise in Form einer Zeitdauer bis zur Abfahrt.

Ein Zeitdauer-Signal kann verschiedener Gestalt sein. In einer Variante wird ein Zeitraum numerisch mit einer üblichen Maßeinheit, vorzugsweise Sekunden oder Minuten, angezeigt. In oder neben einer dargestellten Einstiegs-, Ausstiegs oder Umstiegsinformation, beispielsweise in Form eines Richtungsanzeigers, kann zusätzlich eine solche Zeitangabe dargestellt werden. In einer anderen Variante kann ein Zeitraum in Form eines kleiner werdenden Objektes dargestellt werden, z.B. in Form eines in seiner Länge segmentweise abnehmende Streifens oder Balkens oder in Form eines segmentweise verschwindenden Kreises.

In einer Variante wird die Intensität der Anzeige der Einstiegs-, Ausstiegs- oder Umstiegsinformation geändert bzw. variiert, beispielsweise durch Variation der Intensität einer Anzeige (blinkende Information). Eine Intensitätsänderung in Form von Blinken kann verwendet werden, um die bevorstehende Ungültigkeit der Information zu signalisieren. Es ist stattdessen oder zusätzlich möglich, durch eine Intensitätsänderung die Aufmerksamkeit von Fahrgästen zu erhöhen. Eine langsame Intensitätsänderung, oder eine langsames Blinken oder An- und-Abschwellen, kann beispielsweise auf die Information aufmerksam machen, eine schnelle Änderung in Form eines schnellen Blinkens kann die bevorstehende Ungültigkeit der Information signalisieren. Die Frequenz der Variation kann schrittweise erhöht werden, je näher der Zeitpunkt kommt, zu dem die Information nicht mehr gültig ist.

In noch einer Variante wird die Farbe der Anzeige variiert, beispielsweise von grün zu rot, wobei rot die Aufhebung oder kurz bevorstehende Aufhebung der Gültigkeit kennzeichnet.

Zur Information über die Belegung des Fahrzeugs mit Fahrgästen:
Die Belegung wird nachfolgend auch als "Besetzung" bezeichnet. Ein Vorteil dieser Ausführungsform besteht darin, dass einsteigenden oder umsteigenden Fahrgästen angezeigt werden kann, welche Ein- und Ausstiege zu bevorzugen oder zu vermeiden sind. Die Belegung bezieht sich vorzugsweise auf ein Modul oder einen Wagen eines Schienenfahrzeugs, oder einen Teil davon, der/das den Ein-/Ausstieg aufweist. Die Information über die Belegung kann somit auf einen Teilbereich eines Schienenfahrzeugs bezogen sein. Die Information über die Belegung kann zusätzlich oder stattdessen auf einen ausgewählten Aufenthaltsbereich für Fahrgäste bezogen sein. Von Interesse für spezielle Fahrgäste ist beispielsweise die Belegung von Sondernutzungsflächen/Multifunktionsflächen, wie beispielsweise für Rollstuhlfahrer, Kinderwägen oder Radfahrer. D.h. es können bezogen auf einen gesamten Schienenfahrzeugverbund, beispielsweise eine komplette Straßenbahn, verschiedene Belegungszustände angezeigt werden, wenn die Belegung von Wagen zu Wagen oder von Modul zu Modul unterschiedlich ist. Die Belegung kann mit einer oder mehreren Erfassungseinrichtungen erfasst werden, beispielsweise Kameras oder Sensoren, die in Sitzen vorgesehen sein können. Eine Information über die Belegung kann von der Erfassungseinrichtung an eine nachfolgend beschriebene Steuerungseinrichtung übermittelt werden, die in Abhängigkeit von der Belegung die Anzeige über die Belegung des Schienenfahrzeugs auf der Bildanzeigeeinrichtung steuert.

In einer speziellen Variante wird die Information über die Belegung des Fahrzeugs in Abhängigkeit von der Belegung des Fahrzeugs verändert. Dazu können von Erfassungseinrichtungen wiederholt Informationen über die Belegung erfasst werden oder anders ausgedrückt diese Informationen aktualisiert werden. Die aktualisierten Informationen können an die Steuerungseinrichtung übermittelt werden, die wiederum in Abhängigkeit von der aktuellen Belegung die Anzeige auf der Bildanzeigeeinrichtung über die Belegung des Fahrzeugs steuert. In dieser Variante kann während einer Haltedauer eine Änderung der Belegung den Passanten und Passagieren angezeigt werden.

Die Belegung bzw. Besetzung kann z.B. in Form einer Information angezeigt werden, ob ein Einstieg empfohlen oder erlaubt oder ob ein Einstieg nicht empfohlen oder sogar untersagt wird, z.B. bei Überbelegung. In einer Variante kann eine Information in Form eines Belegungs- oder Besetzungsgrads angezeigt werden, wobei beispielsweise eine relative Auslastung des Fahrzeugs, insbesondere eines Wagens oder Moduls, angezeigt wird.

Eine Information über die Belegung kann als Symbol, Bild, Piktogramm, Text und/oder Farbinformation oder einer beliebigen Kombination davon dargestellt werden. Wenn die Belegung des Fahrzeugs in Abhängigkeit von der Belegung des Fahrzeugs verändert werden soll, kann das Symbol, Bild, Piktogramm, Text und/oder die Farbinformation oder eine Kombination davon verändert werden.

Hinsichtlich der Darstellung der Belegung oder speziell der Empfehlung von Ein- und Ausstiegen sind Ampelfarben - rot, gelb, grün - sowie weitere Warnfarben, wie z.B. orange, vorteilhaft, um den Füllzustand der Bahn im Passagierbereich hinter den Türen und der angrenzenden Bereiche anzuzeigen.

Eine Information über eine Störung kann ausgewählt sein aus einer Information über eine Türstörung, einer Information über eine sonstige Fahrzeugstörung, einer Information über einen Zeitverzug im Fahrplan, einer Information über eine Störung im Haltestellen- oder Bahnhofsbereich oder einer Information über eine Störung bei einem Anschlussfahrzeug, also einem Fahrzeug, in das umgestiegen werden kann.

Eine Warninformation ist beispielsweise ausgewählt aus einer Warninformation über eine Bahnsteigspalte, also einer Spalte zwischen Fahrzeug und Bahnsteig, oder einer Warninformation, die das Schließen oder Öffnen einer Tür im Einstiegsbereich anzeigt.

Eine Notinformation ist insbesondere ausgewählt aus einer Information über einen Nothalt, beispielsweise bei Brand oder Unfall, einer Information über einen Unfall, einer Information über einen Brand, einer Information über das Eintreffen von Rettungskräften oder einer Information über das Verhalten im Notfall oder über den Ausfall von Systemen am Fahrzeug.

Eine Lichtinformation, auch bezeichnet als Beleuchtungsinformation, wird insbesondere erzeugt durch die Anzeige eines hellen Bildes auf der Bildanzeigeeinrichtung. Beispielsweise kann eine helle Fläche oder ein helles Muster dargestellt werden. Eine Lichtinformation kann zur Beleuchtung des Einstiegsbereiches dienen, insbesondere wenn die Bildanzeigeeinrichtung im Einstiegsbereich angeordnet ist. Durch die Beleuchtung des Einstiegsbereichs bzw. des Bodens des Einstiegsbereichs kann der Einstiegsbereich von einer angrenzenden Spalte zwischen Bahnsteig und Fahrzeug abgegrenzt werden, insbesondere wenn die Lichtinformation eine flächige Beleuchtung des Einstiegsbereiches ist, insbesondere eine flächige Beleuchtung über die gesamte Bildanzeigeeinrichtung. Ist die Bildanzeigeeinrichtung nahe der Einstiegskante im Fahrzeug oder bis zur Einstiegskante angeordnet, so kann die Einstiegskante und somit ein Bahnsteigspalt sichtbar gemacht werden. Die Lichtinformation kann auf die Lage des Einstiegsbereiches in dem Fahrzeug hinweisen.

Die Lichtinformation kann beispielsweise nur bei dem Halt eines Fahrzeugs angezeigt bzw. aktiviert werden. Der Hinweis auf die Lage des Einstiegsbereichs bzw. Ausstiegsbereichs, je nach Betrachtungsweise, ist vorteilhaft beim Ein- und Ausstieg von Fahrgästen und in Notfällen.

In einer Variante des Verfahrens wird die Bildanzeigeeinrichtung durch eine nachfolgend noch beschriebene Steuerungseinrichtung in einem Notfall angesteuert, sodass eine Warninformation, eine Notinformation, eine Lichtinformation oder eine Kombination davon angezeigt wird. In einem Notfall kann eine Information an die Steuerungseinrichtung übermittelt werden, beispielsweise von einem Fahrerstand aus oder von einer Notfallzentrale. Die Steuerungseinrichtung steuert die Bildanzeigeeinrichtung an, sodass die betreffende Information angezeigt wird.

In einem weiteren Aspekt betrifft die Erfindung ein Fahrzeug, aufweisend eine Bildanzeigeeinrichtung, die im Boden des Schienenfahrzeugs angeordnet ist, insbesondere im Boden eines Einstiegsbereiches.

Das Fahrzeug ist ein Fahrzeug zur Personenbeförderung, insbesondere ein Fahrzeug des öffentlichen Verkehrs bzw. ein öffentliches Verkehrsmittel. Anders ausgedrückt ist das Fahrzeug ein Fahrzeug zur öffentlichen Personenbeförderung. Ein bevorzugtes Fahrzeug ist ein Bus oder ein Schienenfahrzeug. Ein beispielhaftes Schienenfahrzeug ist eine Straßenbahn, eine S-Bahn, ein Nahverkehrszug oder ein Fernverkehrszug.

Das Fahrzeug kann zur Durchführung des vorangehend beschriebenen Verfahrens eingerichtet sein. Das Fahrzeug kann die gegenständlichen Merkmale aufweisen, die zuvor anhand des Verfahrens beschrieben wurden, und zwar einzeln oder in beliebiger Kombination.

Die Bildanzeigeeinrichtung schließt vorzugsweise bündig mit einem angrenzenden Boden oder Bodenbelag des Fahrzeugs ab.

In einer Ausführungsform des Fahrzeugs ist die Bildanzeigeeinrichtung unterhalb einer trittfesten transparenten Abdeckung angeordnet.

Die Abdeckung ist vorzugsweise aus Kunststoff oder Glas. Vorzugsweise weist die Abdeckung eine Stoß-, Kratz- sowie Rutschfestigkeit auf, die an übliche Belastungen, beispielsweise an das Herunterfallen auch spitzerer Gegenstände, und Beanspruchungen innerhalb des Fahrzeugs angepasst ist. Die Abdeckung ist vorzugsweise bündig zu einem angrenzenden Boden.

Die Abdeckung ist vorzugsweise einfach tausch- und/oder ersetzbar und ist vorzugsweise derart ausgeführt, dass die Bildanzeigeeinrichtung einfach tausch- und/oder ersetzbar ist.

Durch die Abdeckung ist sichergestellt, dass die Bildanzeigeeinrichtung gut sichtbar sowie gegen Wassereintritt oder andere äußeren Einflüsse, insbesondere Schmutz, geschützt ist.

In einer Ausführungsform ist bei dem Fahrzeug, das insbesondere ein Schienenfahrzeug ist, die Bildanzeigeeinrichtung mit einem Fahrzeuginformationssystem verbunden. Die Verbindung kann drahtlos oder nicht drahtlos, beispielsweise über eine Übertragungsleitung, hergestellt sein. Von dem Fahrzeuginformationssystem können die oben erläuterten Informationen für Fahrgäste an die Bildanzeigeeinrichtung übermittelt werden.

In einer Ausführungsform weist das Fahrzeug, insbesondere ein Schienenfahrzeug eine Steuerungseinrichtung auf, die zur Steuerung der Anzeige einer Information für Fahrgäste auf der Bildanzeigeeinrichtung eingerichtet ist. Der Steuerungseinrichtung kann insbesondere eine Information über einen Halt des Fahrzeugs, eine Information zu Umsteigemöglichkeiten, beispielsweise Informationen zu anderen Linien und Abfahrtszeiten, eine Information über eine Störung, eine Information zur Belegung und/oder eine Information über einen Notfall übermittelt werden. Die Steuerungseinrichtung kann daraufhin die Bildanzeigeeinrichtung ansteuern, sodass die betreffenden Informationen auf der Bildanzeigeeinrichtung angezeigt werden.

Nachfolgend wird die Erfindung anhand von Ausführungsbeispielen beschrieben. Es zeigen:
- Fig. 1: einen Ausschnitt eines erfindungsgemäßen Schienenfahrzeugs mit einer Bildanzeigeeinrichtung im Einstiegsbereich, wobei eine Einstiegs- und eine Ausstiegsinformation angezeigt werden,
- Fig. 2: die gleiche Ansicht wie in Fig. 1, wobei eine Information über eine Störung oder alternativ eine Information über die Belegung des Schienenfahrzeugs angezeigt wird,
- Fig. 3: die Ansicht aus Fig. 1, wobei eine Umstiegsinformation angezeigt wird,
- Fig. 4: die Ansicht aus Fig. 1, wobei eine Warninformation angezeigt wird, und
- Fig. 5: die Ansicht aus Fig. 1, wobei eine Werbung angezeigt wird.

Fig. 1 zeigt den Ausschnitt eines Schienenfahrzeugs, hier einer Straßenbahn, im Bereich des Einstiegs. Der Blick des Betrachters fällt durch einen Türausschnitt in den Innenraum des Fahrzeugs. Die Seitenwand 2 ist nur ausschnittweise gezeigt, um den Blick in den Innenraum freizugeben. Der Einstiegsbereich ist hinter dem Türausschnitt 3 im Innenraum des Fahrzeugs 1 gebildet. Die Bildanzeigeeinrichtung 4 ist im Boden des Einstiegsbereichs angeordnet. Die Bildanzeigeeinrichtung 4 nimmt im Wesentlichen die gesamte Bodenfläche des Einstiegsbereiches ein. Die Bildanzeigeeinrichtung 4 erstreckt sich fast bis zur Einstiegskante 5.

In diesem Beispiel ist die Bildanzeigeeinrichtung 4 als LCD-Display ausgebildet. Dargestellt sind auf dem LCD-Display eine Einstiegsinformation 6 in Form eines in Richtung Innenraum des Schienenfahrzeugs 1 weisenden Richtungspfeils sowie eine Ausstiegsinformation 7 in Form eines Richtungspfeils, der vom Innenraum in Richtung Außenseite steigt und für aussteigende Fahrgäste gedacht ist. Die Einstiegsinformation 6 und die Ausstiegsinformation 7 weisen in diesem Beispiel eine Richtungsanzeige in Pfeilform zur Leitung einsteigender oder umsteigender Fahrgäste auf.

Die Bildanzeigeeinrichtung 4 ist über die Datenleitung 9 mit dem Fahrzeuginformationssystem 8 verbunden, das in Fig. 1 schematisch dargestellt ist. Einheiten des Fahrzeuginformationssystems 8 sind beispielsweise im Bereich des Fahrerstands angeordnet.

Über die Datenleitung 10 ist die Bildanzeigeeinrichtung 4 ferner mit der Steuerungseinrichtung 11 verbunden, die ebenfalls schematisch dargestellt ist. Die Steuerungseinrichtung 11 kann mehrere Bildanzeigeeinrichtungen 4, also auch Bildanzeigeeinrichtungen in anderen Einstiegsbereichen, ansteuern. Ein Schienenfahrzeug kann somit eine zentrale Steuerungseinrichtung 11 zur Ansteuerung aller vorhandenen Bildanzeigeeinrichtungen aufweisen.

Die Fig. 2 bis 5 zeigen die gleiche Ansicht wie Fig. 1 und gleiche Bezugszeichen bezeichnen in diesen Figuren gleiche Merkmale wie in Fig. 1. Unterschiedlicher Art sind jeweils die dargestellten Informationen, die nachfolgend kurz erläutert werden:
In Fig. 2 ist eine Störungsinformation 12 auf der Bildanzeigeeinrichtung 4 angezeigt, in Form einer Grafik. Durch die Grafik wird angezeigt, dass ein Durchgang nicht möglich ist, beispielsweise aufgrund eines Defekts einer Tür, die in den Türausschnitt 3 eingesetzt, aber in Fig. 2 nicht abgebildet ist. Alternativ kann das Symbol eine Information über eine Belegung 16 mit Fahrgästen sein und darauf hinweisen, dass das Schienenfahrzeug oder zumindest ein betreffender Fahrzeugteil vollständig belegt ist, also keine Sitz- oder Stehplätze mehr vorhanden sind und daher der Eintritt zusteigender Fahrgäste nicht erwünscht oder untersagt ist.

In Fig. 3 ist eine Umstiegsinformation 13 angezeigt. Dargestellt sind eine Liniennummer 13a einer Linie, in die umgestiegen werden kann ("Linie 38"), eine Abfahrtszeit 13b der betreffenden Linie ("in 4 Min.") sowie ein Richtungspfeil 13c, der aussteigende Fahrgäste nach rechts geleitet, um zu der anderen Linie bzw. der Halteposition der anderen Linie zu gelangen.

In Fig. 4 ist eine Warninformation 14 dargestellt. In Textform wird sowohl einsteigenden als auch aussteigenden Fahrgästen eine Warnmeldung angezeigt, nämlich einen Spalt zwischen Fahrzeug und Bahnsteigkante zu beachten. Dieser Warnhinweis kann auch grafisch dargestellt werden.

In Fig. 5 ist eine Werbeinformation 15 dargestellt, sowohl in Text- als auch in grafischer Form.

Eine Lichtinformation kann beispielsweise bereitgestellt werden, wenn auf der Fläche 4 ein heller Hintergrund mit ausreichender Beleuchtungsstärke dargestellt wird.

## Patentansprüche

1. Verfahren zur Beleuchtung des Einstiegsbereiches eines Schienenfahrzeugs zur Sichtbarmachung eines Spalts zwischen Bahnsteig und Schienenfahrzeug und zur Anzeige einer Warninformation für Fahrgäste auf dem Boden eines Schienenfahrzeugs (1), aufweisend
das Anzeigen der Warninformation mit einer Bildanzeigeeinrichtung (4), die im Boden des Schienenfahrzeugs (1) angeordnet ist,
**dadurch gekennzeichnet, dass**
die Bildanzeigeeinrichtung (4) im Boden eines rechteckig ausgebildeten Einstiegsbereiches des Schienenfahrzeugs (1) angeordnet ist und die Bildanzeigeeinrichtung (4) die gesamte Bodenfläche des Einstiegsbereiches einnimmt, und
die Bildanzeigeeinrichtung (4) unterhalb einer trittfesten transparenten Abdeckung aus Kunststoff oder Glas angeordnet ist, und
die Bildanzeigeeinrichtung (4) ein Display ist, das eine Bilddarstellungsmatrix, elektronische Versorgungs- und/oder Steuerungskomponenten, einen Inverter zur Steuerung der Helligkeit, und ein Netzteil aufweist,
und das Verfahren weiterhin aufweist:
eine flächige Beleuchtung des Einstiegsbereiches mit der Bildanzeigeeinrichtung (4), wobei die flächige Beleuchtung bis zu einer Einstiegskante des Schienenfahrzeuges angeordnet ist, so dass die Einstiegskante und der Spalt zwischen Bahnsteig und Schienenfahrzeug sichtbar gemacht werden,
das Anzeigen der Warninformation zu dem Spalt zwischen Bahnsteig und
Schienenfahrzeug in der Bildanzeigeeinrichtung (4), während die flächige Beleuchtung der Bildanzeigeeinrichtung (4) den Spalt zwischen Bahnsteig und Schienenfahrzeug sichtbar macht.

2. Verfahren nach Anspruch 1, wobei die Information weiterhin eine Information zur Steuerung des Fahrgastflusses aufweist.

3. Verfahren nach Anspruch 1, wobei die Information weiterhin eine Einstiegsinformation (6), eine Ausstiegsinformation (7), eine Umstiegsinformation (13), eine Linienverlaufsinformation, eine Störungsinformation (12), eine Belegungsinformation (16) des Schienenfahrzeugs mit Fahrgästen, eine Notinformation, und/oder eine Werbeinformation (15) aufweist.

4. Verfahren nach Anspruch 3, wobei die Einstiegsinformation (6), oder die
Umstiegsinformation (13) eine Richtungsanzeige (13c) zur Leitung einsteigender oder umsteigender Fahrgäste aufweist.

5. Schienenfahrzeug (1), aufweisend eine Bildanzeigeeinrichtung (4), die im Boden des Schienenfahrzeugs angeordnet ist,
**dadurch gekennzeichnet, dass**
die Bildanzeigeeinrichtung (4) im Boden eines rechteckig ausgebildeten Einstiegsbereiches des Schienenfahrzeugs (1) angeordnet ist, und
die Bildanzeigeeinrichtung (4) die gesamte Bodenfläche des Einstiegsbereiches einnimmt, und
die Bildanzeigeeinrichtung (4) unterhalb einer trittfesten transparenten Abdeckung aus Kunststoff oder Glas angeordnet ist, und
die Bildanzeigeeinrichtung (4) ein Display ist, das eine Bilddarstellungsmatrix, elektronische Versorgungs- und/oder Steuerungskomponenten, einen Inverter zur Steuerung der Helligkeit, und ein Netzteil aufweist, und
die Bildanzeigeeinrichtung (4) eine flächige Beleuchtung des Einstiegsbereiches ermöglicht, die bis zu einer Einstiegskante des Schienenfahrzeuges angeordnet ist, so dass die Einstiegskante und ein Bahnsteigspalt sichtbar gemacht werden können.

6. Schienenfahrzeug nach Anspruch 5, wobei die Bildanzeigeeinrichtung (4) mit einem Fahrzeuginformationssystem (8) verbunden ist.

7. Schienenfahrzeug nach einem der Ansprüche 5 - 6, aufweisend eine
Steuerungseinrichtung (11), eingerichtet zur Steuerung der Anzeige einer Information für Fahrgäste auf der Bildanzeigeeinrichtung.

## Claims

1. A method for illuminating the boarding region of a rail vehicle for making visible a gap between the platform and rail vehicle and for displaying warning information for passengers on the floor of a rail vehicle (1), the method comprising
displaying the warning information by an image display device (4), which is disposed in the floor of the rail vehicle (1),
**characterised in that**
the image display device (4) is disposed in the floor of a rectangular boarding region of the rail vehicle (1) and the image display device (4) occupies the total floor area of the boarding region, and
the image display device (4) is disposed beneath a walk-on transparent cover made of plastic or glass, and the image display device (4) is a display that has an image presentation matrix, electronic supply and/or control components, an inverter for controlling the brightness, and a power supply part,
and the method further comprises:
illuminating the boarding region in a planar manner by the image display device (4), wherein the planar illumination is arranged up to a boarding edge of the rail vehicle, so that the boarding edge and the gap between platform and rail vehicle are made visible,
displaying the warning information relating to the gap between platform and rail vehicle in the image display device (4), whilst the planar illumination of the image display device (4) makes visible the gap between platform and rail vehicle.

2. The method according to claim 1, wherein the information furthermore includes information relating to control of the passenger flow.

3. The method according to claim 1, wherein the information furthermore includes boarding information (6), alighting information (7), transfer information (13), route information, disruption information (12), occupancy information (16) about the occupancy of the rail vehicle with passengers, emergency information, and/or advertising information (15).

4. The method according to claim 3, wherein the boarding information (6) or the alighting information (13) includes a directional display (13c) for guiding boarding or alighting passengers.

5. A rail vehicle (1), comprising an image display device (4), which is disposed in the floor of the rail vehicle, **characterised in that**
the image display device (4) is disposed in the floor of a rectangular boarding region of the rail vehicle (1), and
the image display device (4) occupies the entire floor area of the boarding region, and
the image display device (4) is disposed beneath a walk-on transparent cover made of plastic or glass, and
the image display device (4) is a display that has an image presentation matrix, electronic supply and/or control components, an inverter for controlling the brightness, and a power supply part, and
the image display device (4) enables a planar illumination of the boarding region, said planar illumination being arranged up to a boarding edge of the rail vehicle, so that the boarding edge and a platform gap may be made visible.

6. The rail vehicle according to claim 5, wherein the image display device (4) is connected to a vehicle information system (8).

7. The rail vehicle according to any one of claims 5-6, comprising a control device (11), set up to control the display of information for passengers on the image display device.

## Revendications

1. Procédé d'éclairage de la région d'embarquement d'un véhicule ferroviaire destiné à rendre visible un intervalle entre le quai et le véhicule ferroviaire et à afficher des informations d'avertissement à l'attention des passagers sur le plancher d'un véhicule ferroviaire (1), le procédé comprenant les étapes consistant à
faire afficher les informations d'avertissement par un dispositif d'affichage d'images (4), qui est disposé sur le plancher du véhicule ferroviaire (1),
**caractérisé en ce que**
le dispositif d'affichage d'images (4) est affiché sur le plancher d'une région d'embarquement rectangulaire du véhicule ferroviaire (1) et le dispositif d'affichage d'images (4) occupe la totalité de la surface de plancher de la région d'embarquement, et
le dispositif d'affichage d'images (4) est disposé sous une couverture transparente praticable fabriquée en plastique ou en verre, et
le dispositif d'affichage d'images (4) est un affichage qui présente une matrice de présentation d'images, une alimentation électronique et/ou des composants de commande, un onduleur destiné à commander la luminosité, et une pièce d'alimentation électrique,
et le procédé comprend en outre les étapes consistant à :
faire éclairer la région d'embarquement de manière plane par le dispositif d'affichage d'images (4), dans lequel
l'éclairage plan est agencé jusqu'à un bord d'embarquement du véhicule ferroviaire, de telle sorte que le bord d'embarquement et l'intervalle entre le quai et le véhicule ferroviaire sont rendus visibles,
faire afficher les informations d'avertissement liées à l'intervalle entre le quai et le véhicule ferroviaire dans le dispositif d'affichage d'images (4), tandis que l'éclairage plan du dispositif d'affichage d'images (4) rend visible l'intervalle entre le quai et le véhicule ferroviaire.

2. Procédé selon la revendication 1, dans lequel les informations incluent en outre des informations liées à la régulation du flux de passagers.

3. Procédé selon la revendication 1, dans lequel les informations incluent en outre des informations d'embarquement (6), des informations de débarquement (7), des informations de transfert (13), des informations de trajet, des informations de perturbations (12), des informations d'occupation (16) au sujet de l'occupation en passagers du véhicule ferroviaire, des informations d'urgence et/ou des informations publicitaires (15).

4. Procédé selon la revendication 3, dans lequel les
informations d'embarquement (6) ou les informations de débarquement (13) incluent un affichage directionnel (13c) destiné à guider l'embarquement ou le débarquement de passagers.

5. Véhicule ferroviaire (1), comprenant un dispositif d'affichage d'images (4), qui est disposé sur le plancher du véhicule ferroviaire,
**caractérisé en ce que**
le dispositif d'affichage d'images (4) est disposé dans le plancher d'une région d'embarquement rectangulaire du véhicule ferroviaire (1), et
le dispositif d'affichage d'images (4) occupe la totalité de la surface de plancher de la région d'embarquement, et le dispositif d'affichage d'images (4) est disposé sous une couverture transparente praticable fabriquée en plastique ou en verre, et
le dispositif d'affichage d'images (4) est un affichage qui présente une matrice de présentation d'images, une alimentation électronique et/ou des composants de commande, un onduleur destiné à commander la luminosité, et une pièce d'alimentation électrique, et
le dispositif d'affichage d'images (4) permet un éclairage plan de la région d'embarquement, ledit éclairage plan étant agencé jusqu'à un bord d'embarquement du véhicule ferroviaire, de telle sorte que le bord d'embarquement et un intervalle avec le quai puissent être visibles.

6. Véhicule ferroviaire selon la revendication 5, dans lequel le dispositif d'affichage d'images (4) est connecté à un système d'information de véhicule (8).

7. Véhicule ferroviaire selon l'une quelconque des revendications 5 à 6, comprenant un dispositif de commande (11), configuré pour commander l'affichage d'informations pour les passagers sur le dispositif d'affichage d'images.
